# FASCICULE DE BREVET EUROPEEN

(11) **EP 3 029 954 B1**
(45) Date de publication et mention de la délivrance du brevet: **16.08.2017**
(21) Numéro de dépôt: 15193536.8
(22) Date de dépôt: 06.11.2015
(51) Int. Cl.: H04R 1/02, H04R 1/28

(54) **CAISSON DE BASSES À COMPARTIMENT DE STOCKAGE**
SUBWOOFER MIT AUFBEWAHRUNGSFACH
SUBWOOFER WITH STORAGE COMPARTMENT

(30) Priorité: 03.12.2014 FR 1461878
(43) Date de publication de la demande: 08.06.2016
(73) Titulaire: SAGEMCOM BROADBAND SAS, 92500 Rueil Malmaison (FR)
(72) Inventeur: BOURGOIN, Gilles, 92500 RUEIL MALMAISON (FR); JAULIN, Jean-Philippe, 92500 RUEIL MALMAISON (FR)
(74) Mandataire: Lavialle, Bruno François Stéphane

(56) Documents cités:
- US-A1- 2002 085 730
- US-A1- 2009 268 934
- US-A1- 2012 025 486
- US-A1- 2012 076 337

## Description

L'invention concerne le domaine de la diffusion sonore et est plus particulièrement relative à un dispositif acoustique comportant une ou plusieurs enceintes et/ou un caisson de basses.

### ARRIERE PLAN DE L'INVENTION

On connaît des dispositifs acoustiques comportant notamment un caisson de basses. Ce caisson contient généralement un haut-parleur et une électronique associée. Ces différents composants doivent occuper un encombrement relativement faible car le volume d'air libre dans le caisson conditionne les performances de ce dernier. Ceci impose d'avoir un caisson de dimensions relativement importantes par rapport à son contenu.

Le dispositif acoustique comporte en outre habituellement des enceintes auxiliaires, un bloc d'alimentation et des éléments de liaison audio.

Pour résumer, un tel dispositif acoustique est encombrant et son transport malcommode.

Les documents US 2012/076337 A1, US 2002/085730 A1, US 2012/025486 A1 et US 2009/268934 A1 divulguent chacun un dispositif acoustique dont l'enceinte comporte un espace de stockage qui peut être acoustiquement utile lorsqu'il est vide.

### OBJET DE L'INVENTION

L'invention a pour but l'optimisation de l'encombrement d'un dispositif acoustique, notamment pour faciliter son transport.

### RESUME DE L'INVENTION

A cet effet, on propose, selon l'invention, un dispositif acoustique comportant au moins un caisson divisé en au moins un compartiment dit « technique » contenant au moins un haut-parleur, et un compartiment secondaire séparé du compartiment technique par au moins une paroi acoustiquement transparente. Le compartiment secondaire est agencé pour pouvoir stocker au moins un accessoire, et est pourvu d'une ouverture ainsi que des moyens d'obturation de ladite ouverture pour que le compartiment secondaire, lorsqu'il est vide, soit acoustiquement utile, caractérisé en ce que la paroi acoustiquement transparente comporte au moins un voilage acoustiquement transparent et un jeu de chicanes. Le stockage d'au moins un accessoire dans le compartiment secondaire, lorsqu'il n'est pas utilisé à but acoustique, permet donc de diminuer l'encombrement général du dispositif acoustique et de faciliter son transport en limitant le nombre d'éléments séparés à transporter. La paroi acoustiquement transparente s'oppose à l'introduction dans le compartiment d'éléments extérieurs - saletés, particules - pendant que le compartiment secondaire est ouvert.

De préférence, les moyens d'obturation de l'ouverture comportent un couvercle et des moyens de bridage dudit couvercle par rapport au compartiment secondaire.

En variante ou en addition, le caisson peut sélectivement adopter deux configurations distinctes : l'une dans laquelle le compartiment technique et le compartiment secondaire sont attachés l'un à l'autre pour coopérer acoustiquement et une autre dans laquelle le compartiment technique et le compartiment secondaire sont détachés l'un de l'autre.

Avantageusement alors, le compartiment secondaire est agencé de manière que le compartiment technique obture l'ouverture du compartiment secondaire.

De préférence, ledit au moins accessoire comprend au moins un élément du groupe d'éléments suivant :
- une enceinte acoustique auxiliaire ;
- un bloc d'alimentation électrique ;
- un élément de liaison audio.

En variante, l'enceinte acoustique auxiliaire est pourvue d'un récepteur sans fil et coopère avec un émetteur sans fil disposé dans le compartiment technique.

### BREVE DESCRIPTION DES FIGURES

L'invention sera mieux comprise à la lecture de la description qui suit d'un mode de réalisation particulier non limitatif de l'invention.

Il sera fait référence aux dessins annexés, parmi lesquels :
- la figure 1 est une vue en perspective de l'intérieur d'un caisson d'un dispositif selon un premier mode de réalisation de l'invention lorsque le compartiment secondaire est vide et qu'il coopère acoustiquement avec le compartiment technique ;
- la figure 2 est une vue analogue à la figure précédente montrant des accessoires stockés dans le compartiment secondaire lorsque ce dernier ne coopère pas acoustiquement avec le compartiment technique ;
- la figure 3 est une vue simplifiée en coupe du caisson selon l'invention ;
- la figure 4a est une vue de détail de la figure 3 montrant plus particulièrement le compartiment technique ;
- la figure 4b est une vue analogue à la figure 4a d'une variante de réalisation de la paroi acoustiquement transparente, qui ne constitue pas un mode de réalisation de l'invention ;
- la figure 5 est une vue en perspective de l'intérieur du caisson du dispositif selon un deuxième mode de réalisation de l'invention.

### DESCRIPTION DETAILLEE DE L'INVENTION

En référence aux figures 1 et 2, le dispositif acoustique selon le premier mode de réalisation de l'invention, repéré par 1, comporte un caisson divisé en deux compartiments :
- un compartiment dit « technique » 20 contenant un haut-parleur 21, des composants électroniques 22 associés et un organe d'alimentation 23,
- un compartiment secondaire 30 qui lorsqu'il est vide, est acoustiquement utile, c'est-à-dire qu'il forme avec le compartiment technique 20 une enceinte étanche à l'air et coopère donc acoustiquement avec ledit compartiment technique, lorsque le dispositif acoustique 1 est en fonctionnement. Ceci veut dire notamment que le volume du compartiment secondaire est déterminé en fonction des performances acoustiques souhaitées pour le caisson.

Le caisson est pourvu d'un évent 50, sous forme d'un passage traversant le caisson 2, dont une extrémité 51 se trouve dans la partie technique 20 et dont l'autre extrémité 52 est ouverte sur l'extérieur du caisson. Cet évent 50 est typique des caissons de basses dits « bass-reflex », c'est-à-dire qui récupèrent les ondes sonores émises à l'intérieur du caisson pour les restituer en phase avec le son émis à l'avant du caisson dans la gamme de fréquence autour de la fréquence de résonance du système bass-reflex. On notera qu'en fonctionnement, étant donné que les deux compartiments 20 et 30 doivent former une enceinte étanche, l'air ne doit passer par aucun autre chemin que celui défini par l'évent.

Selon l'invention, le compartiment secondaire 30 est agencé pour servir, lorsqu'il ne coopère pas acoustiquement avec le compartiment technique 20, de zone de stockage pour des accessoires généralement désignés en 10. Ces accessoires 10 sont ici des enceintes acoustiques auxiliaires 11, un bloc d'alimentation 12 agencé pour coopérer avec la source d'alimentation 23, et des éléments de liaison audio 13 pour coopérer avec les enceintes acoustiques auxiliaires 11 ou tout autre dispositif acoustique supplémentaire. Les enceintes acoustiques auxiliaires 11 forment des satellites droit et gauche d'un système audio 2.1. On notera que les enceintes acoustiques auxiliaires 11 peuvent être sans fil et alors comporter un récepteur sans fil 14 coopérant avec un émetteur sans fil 24 disposé dans le compartiment technique 20, rendant de ce fait inutile l'utilisation d'éléments de liaison audio dédiés.

Le caisson comprend une ouverture 31, représentée en pointillée, permettant d'accéder à l'intérieur du compartiment secondaire 30 et d'y déposer ou d'en retirer les accessoires.

L'ouverture 31 doit pouvoir être obturée de manière étanche pour que le compartiment secondaire 30 soit acoustiquement utile lorsqu'il est vide. A cet effet, on utilise des moyens d'obturation 32 constitués d'un couvercle 32.1 coopérant avec des moyens de bridage 32.2, ici une simple vis 32.5 traversant le couvercle 32.1 par un trou 32.4 et se vissant dans un taraudage dédié 33 du compartiment secondaire 30. L'obturation devant être étanche, on utilise un joint 32.3 disposé entre le couvercle 32.1 et une face externe 34 du compartiment 30.

Le caisson comprend en outre une paroi acoustiquement transparente (visuellement transparente ou non) référencée 3 permettant à la fois une coopération acoustique entre le compartiment technique 20 et le compartiment secondaire 30, en laissant passer les ondes sonores sensiblement comme s'il n'y avait pas de paroi, lorsque le dispositif 1 est en fonctionnement, et d'empêcher le passage d'éventuelles poussières dans le compartiment technique 20 ou tout simplement l'accès audit compartiment technique par un utilisateur lorsque le compartiment secondaire est ouvert.

En référence à la figure 4a, la paroi acoustiquement transparente 3 permet la coopération acoustique entre le compartiment technique 20 et le compartiment secondaire 30 en autorisant le passage de l'un à l'autre d'un flux d'air F, mais empêche également le passage d'éventuelles poussières P. Typiquement, elle peut comporter au moins un voilage acoustiquement transparent 4 fixé sur une face 25 du compartiment technique 20 en addition d'un jeu de chicanes 5 disposé dans le compartiment technique 20. Ce jeu de chicanes 5 doit être agencé de sorte à laisser passer un flux d'air F suffisant pour que l'ensemble soit acoustiquement transparent.

Cette paroi acoustiquement transparente 3 peut adopter différentes configurations.

En référence à la figure 4b, la paroi acoustiquement transparente 3 peut, dans une variante qui n'entre pas dans le champ de l'invention, comporter un même voilage acoustiquement transparent 4 mais cette fois-ci en addition d'une grille 6 remplaçant la paroi 25 du compartiment technique 20 et rendant inutile l'utilisation d'un jeu de chicanes. On notera que la grille 6 ne peut être acoustiquement transparente que si les orifices qui la composent représentent au minimum 50% de sa surface totale.

En référence à la figure 5 et selon un deuxième mode de réalisation de l'invention, les compartiments technique 20 et secondaire 30 peuvent être détachés l'un de l'autre, formant un caisson 2' en deux parties, la zone de jonction étant au niveau de la paroi acoustiquement transparente 3 du compartiment technique 20 toujours pour que l'intérieur dudit compartiment technique 20 reste protégé d'éventuelles poussières. Cette configuration détachée peut-être pratique, par exemple, pour un transport.

Avantageusement alors, lorsque les deux compartiments (20; 30) sont attachés, c'est le compartiment technique 20 qui sert de moyen d'obturation d'une ouverture 31' du compartiment secondaire 30 par laquelle le ou les accessoires 10 sont accessibles et qui adopte donc une disposition sensiblement différente de celle précédemment décrite. Ainsi, lorsque le compartiment secondaire 30 est vide et qu'il est attaché au compartiment technique 20, les deux compartiments (20 ; 30) formant de nouveau le caisson 2 peuvent coopérer acoustiquement dès que le dispositif acoustique 1 est en fonctionnement. Des moyens d'assemblage (non-visibles sur la figure) adaptés pour maintenir assemblés les deux compartiments sont utilisés et comprennent par exemple des moyens de bridage et/ou de vissage. Bien sûr, une étanchéité au niveau de la jonction entre les deux compartiments doit être assurée. On pensera notamment à un joint disposé entre les faces en contact à la jonction entre les deux compartiments (20 ; 30).

Bien entendu, l'invention n'est pas limitée aux modes de réalisation décrits mais englobe toute variante entrant dans le champ de l'invention telle que définie par les revendications.

L'évent 50 peut être multiple ou adopter nombre de dispositions et géométries différentes en fonction de la réponse acoustique souhaitée.

En variante, un caisson de basses clos, c'est-à-dire sans évent, est également possible selon l'invention.

D'autres moyens d'obturation peuvent être utilisés, moyens regroupant n'importe quel type de trappe, coulissante ou pivotante. Les moyens de bridage eux aussi peuvent varier. On pensera notamment à la multiplication des vissages, à l'utilisation de systèmes par clipage ou de fermetures magnétiques.

La paroi acoustiquement transparente peut adopter d'autres formes ou configurations. Notamment, le voilage acoustiquement transparent 4 et/ou le jeu de chicanes 5 et/ou la grille 6 peuvent être fixés du côté du compartiment secondaire 30. Il ne fait aucun doute que dans une variante qui n'entre pas dans le champ de l'invention, l'utilisation d'un voilage acoustiquement transparent seul est lui aussi possible tant que ce dernier permet un passage de flux d'air F suffisant et empêche celui de la poussière P ainsi que l'accès en général à l'intérieur du compartiment technique 20.

De même, on peut utiliser avec le voilage acoustiquement transparent 4, à la fois la grille 6 et le jeu de chicanes 5.

## Revendications

1. Dispositif acoustique (1) comportant au moins un caisson (2) divisé en au moins un compartiment dit « technique » (20) contenant au moins un haut-parleur (21), et un compartiment secondaire (30) séparé du compartiment technique (20) par au moins une paroi acoustiquement transparente (3), le compartiment secondaire (30) étant agencé pour pouvoir stocker au moins un accessoire (10), et étant pourvu d'une ouverture (31) ainsi que des moyens d'obturation (32) de ladite ouverture pour que le compartiment secondaire, lorsqu'il est vide, soit acoustiquement utile, **caractérisé en ce que** la paroi acoustiquement transparente (3) comporte au moins un voilage acoustiquement transparent (4) et un jeu de chicanes (5).

2. Dispositif acoustique selon la revendication 1, dans lequel les moyens d'obturation (32) de l'ouverture (31) comportent un couvercle (32.1) et des moyens de bridage (32.2) dudit couvercle par rapport au compartiment secondaire (30).

3. Dispositif acoustique selon l'une quelconque des revendications précédentes, dans lequel le caisson (2) peut sélectivement adopter deux configurations distinctes : l'une dans laquelle le compartiment technique (20) et le compartiment secondaire (30) sont attachés l'un à l'autre pour coopérer acoustiquement et une autre dans laquelle le compartiment technique (20) et le compartiment secondaire (30) sont détachés l'un de l'autre.

4. Dispositif acoustique selon la revendication 3, dans lequel le compartiment secondaire (30) est agencé de manière que le compartiment technique (20) obture l'ouverture (31) du compartiment secondaire (30) lorsque ledit compartiment secondaire (30) est attaché au compartiment technique (20).

5. Dispositif acoustique selon l'une quelconque des revendications précédentes, dans lequel ledit au moins accessoire (10) appartient au dispositif (1) et comprend au moins un élément du groupe d'éléments suivant :
- une enceinte acoustique auxiliaire (11) ;
- un bloc d'alimentation électrique ;
- un élément de liaison audio (13).

6. Dispositif acoustique selon la revendication 5 dans lequel, l'enceinte acoustique auxiliaire (11) est pourvue d'un récepteur sans fil et coopère avec un émetteur sans fil (24) disposé dans le compartiment technique (20).

7. Dispositif acoustique selon l'une quelconque des revendications précédentes dans lequel, la paroi acoustiquement transparente comporte une grille (6).

## Patentansprüche

1. Akustische Vorrichtung (1), umfassend mindestens einen Kasten (2), der in mindestens ein sogenanntes "technisches" Fach (20), das mindestens einen Lautsprecher (21) enthält, und ein Nebenfach (30) unterteilt ist, das von dem technischen Fach (20) durch mindestens eine akustisch transparente Wand (3) getrennt ist, wobei das Nebenfach (30) so ausgebildet ist, dass es mindestens ein Zubehörteil (10) aufnehmen kann, und mit einer Öffnung (31) sowie mit Verschlussmitteln (32) zum Verschließen der genannten Öffnung versehen ist, damit das Nebenfach, wenn es leer ist, akustisch nutzbar ist, **dadurch gekennzeichnet, dass** die akustisch transparente Wand (3) mindestens einen akustisch transparenten Vorhang (4) und einen Satz Leitbleche umfasst.

2. Akustische Vorrichtung nach Anspruch 1, bei der die Verschlussmittel (32) zum Verschließen der Öffnung (31) einen Deckel (32.1) und Spannmittel (32.2) zum Festspannen des Deckels in Bezug auf das Nebenfach (30) umfassen.

3. Akustische Vorrichtung nach einem der vorhergehenden Ansprüche, bei der der Kasten (2) selektiv zwei unterschiedliche Konfigurationen annehmen kann: eine, in der das technische Fach (30) und das Nebenfach (30) aneinander befestigt sind, um akustisch zusammenzuwirken, und eine andere, in der das technische Fach (20) und das Nebenfach (30) voneinander getrennt sind.

4. Akustische Vorrichtung nach Anspruch 3, bei der das Nebenfach (30) derart ausgebildet ist, dass das technische Fach (20) die Öffnung (31) des Nebenfaches (30) verschließt, wenn das Nebenfach (30) an dem technischen Fach (20) befestigt ist.

5. Akustische Vorrichtung nach einem der vorhergehenden Ansprüche, bei der das genannte mindestens eine Zubehörteil (10) zur Vorrichtung (1) gehört und mindestens ein Element aus der folgenden Gruppe von Elementen umfasst:
- eine akustische Hilfsbox (11);
- ein Netzteil;
- ein Audioverbindungselement (13).

6. Akustische Vorrichtung nach Anspruch 5, bei der die akustische Hilfsbox (11) mit einem drahtlosen Empfänger versehen ist und mit einem drahtlosen Sender (24) zusammenwirkt, der in dem technischen Fach (20) angeordnet ist.

7. Akustische Vorrichtung nach einem der vorhergehenden Ansprüche, bei der die akustisch transparente Wand ein Gitter (6) umfasst.

## Claims

1. An acoustic device (1) comprising at least one box (2) subdivided into at least one "technical" compartment (20) containing at least one loudspeaker (21), and a second compartment (30) separated from the technical compartment (20) by at least one acoustically-transparent wall (3), the second compartment (30) being arranged to be capable of storing at least one accessory (10), and being provided with an opening (31) together with shutter means (32) for shutting said opening so that when the secondary compartment is empty, it is acoustically useful, the acoustic device being **characterized in that** the acoustically-transparent wall (3) includes at least one acoustically-transparent web (4) and a set of baffles (5).

2. An acoustic device according to claim 1, wherein the shutter means (32) for shutting the opening (31) comprise a lid (32.1) and clamping means (32.2) for clamping said lid relative to the secondary compartment (30).

3. An acoustic device according to any preceding claim, wherein the box (2) is capable of selectively adopting two distinct configurations: one in which the technical compartment (20) and the secondary compartment (30) are attached to each other to cooperate acoustically; and another in which the technical compartment (20) and the secondary compartment (30) are detached from each other.

4. An acoustic device according to claim 3, wherein the secondary compartment (30) is arranged in such a manner that the technical compartment (20) shuts the opening (31) of the secondary compartment (30) when said secondary compartment (30) is attached to the technical compartment (20).

5. An acoustic device according to any preceding claim, wherein said at least one accessory (10) belongs to the device (1) and comprises at least one element from the following group of elements:
• an auxiliary loudspeaker enclosure (11);
• an electrical power supply unit; and
• an audio connection element (13).

6. An acoustic device according to claim 5, wherein the auxiliary loudspeaker enclosure (11) is provided with a wireless receiver and co-operates with a wireless transmitter (24) arranged in the technical compartment (20).

7. An acoustic device according to any preceding claim wherein the acoustically-transparent wall includes a grid (6).
